# EUROPÄISCHE PATENTSCHRIFT

(11) **EP 1 103 088 B1**
(45) Veröffentlichungstag und Bekanntmachung des Hinweises auf die Patenterteilung: **25.09.2002**
(21) Anmeldenummer: 99945871.4
(22) Anmeldetag: 01.07.1999
(51) Int. Cl.: H01R 13/18

(54) **BUCHSENKONTAKT**
BUSHING CONTACT
CONTACT DE DOUILLE

(30) Priorität: 03.08.1998 DE 19835020
(43) Veröffentlichungstag der Anmeldung: 30.05.2001
(73) Patentinhaber: Tyco Electronics Logistics AG, 9323 Steinach / SG (CH)
(72) Erfinder: FLIEGER, Richard, D-85134 Stammham (DE); D'HULSTER, Freddy, B-8211 Aartrijke (BE)
(74) Vertreter: Hirsch, Peter, Dipl.-Ing.
(86) Internationale Anmeldenummer: DE9902015
(87) Internationale Veröffentlichungsnummer: WO00008721

(56) Entgegenhaltungen:
- EP-A- 0 837 529
- DE-A- 3 629 740
- DE-A- 4 432 921
- DE-A- 19 536 500

## Beschreibung

Die Erfindung betrifft einen Buchsenkontakt, bestehend aus einer Überfeder und einer Grundfeder, wobei die Überfeder die Grundfeder mit einer ersten, zweiten, dritten und einer geteilten vierten Wandung kastenförmig umschließt und zur formschlüssigen Verbindung der Wandungsteile der geteilten vierten Wandung an dem einen Wandungsteil mindestens zwei Verbindungslappen ausgebildet sind, welche in Einsteckrichtung des Buchsenkontaktes im vorderen und hinteren Bereich des Wandungsteiles angeordnet sind.

Eine derartige Überfeder ist aus der DE 195 36 500 C2 bekannt. Die Überfeder ist als Stanz-Biegeteil hergestellt, wodurch die beiden Deckenwandungsteile herstellungsbedingt durch einen Längsschlitz getrennt sind. An einem Deckenwandungsteil ist im unteren Teilbereich des Längsschlitzes ein Verbindungslappen ausgebildet, der durch eine Kröpfung von dem Deckenwandungsteil nach oben abgebogen ist und sich in Richtung auf das gegenüberliegende Deckenwandungsteil über den Längsschlitz hinaus erstreckt und das andere Deckenwandungsteil überlappt. Die Verbindung des Verbindungslappens mit dem anderen Deckenwandungsteil erfolgt entweder durch plastische Umformung, d.h. durch eine plastische Kaltverformung und eine Ineinanderpressen des Verbindungsbereiches mit einem Prägestempel oder durch Schweißen oder durch eine rein formschlüssige Verbindung. In der Druckschrift ist keine konkrete formschlüssige Verbindung der Deckenwandungsteile vorgeschlagen.

Aus der DE 43 12 641 A1 ist eine elektrische Kontakthülse mit einer Überfeder bekannt, bei der die Überfeder in der Bodenwandung ebenso einen herstellungsbedingten Längsschlitz aufweist. Die Bodenwandungsteile weisen entlang des Längsschlitzes parallel verlaufende Stoßkanten auf, die im vorderen Bereich der Kontakthülse nicht fluchten sondern eine Verhakung bilden.

Diese Art der formschlüssigen Verbindung hat jedoch den Nachteil, daß sich die Verhakung bei starker Verwindung oder mechanischer Belastung der Überfeder lösen kann.

Ferner ist durch das DE-GM 92 01 047 ein Doppelflachfederkontakt mit einer Überfeder bekannt, die in den Kontakt integriert und damit einteilig ausgebildet ist. Das Basisteil dieses Kontaktes ist geteilt, wobei die dadurch gebildeten Seitenwände über zwei Verbindungsstege formstabil miteinander verbunden sind. Die Verbindungsstege weisen eine Ausnehmung bzw. einen schwalbenschwanzförmigen Vorsprung auf, der mit der Ausnehmung verkeilt ist.

Diese Art der Verbindung hat ebenso den Nachteil, daß sie sich bei Verwindung bzw. starker mechanischer Belastung der Überfeder lösen kann.

Der Erfindung liegt daher die Aufgabe zugrunde für einen Buchsenkontakt der eingangs genannten Art eine Überfeder mit einer möglichst stabilen geschlossenen Kastenform aufzuzeigen, welche ohne zusätzlichen Bearbeitungsaufwand herstellbar ist.

Die Aufgabe wird erfindungsgemäß dadurch gelöst, daß an dem anderen Wandungsteil für jeden Verbindungslappen eine Ausnehmung ausgebildet ist und die Verbindungslappen durch die Ausnehmungen durchgesteckt und umgebogen sind und sich die beiden Wandungsteile über die volle Länge der Überfeder überlappen.

Diese Verbindung ist auf einer Stanz-Biegemaschine leicht herzustellen. Die Verbindungslappen werden hierzu erst um 90° umgebogen, so daß sie nach außen abstehen. Anschließend wird das andere Wandungsteil mit den Ausnehmungen über die abstehenden Verbindungslappen gebogen, so daß die Verbindungslappen durch die Ausnehmungen führen. Mit dem Umbiegen des oberen Bereichs der Verbindungslappen entsteht eine formstabile Verbindung der Wandungshälften der geteilten vierten Wandung.

Dadurch, daß sich die Wandungshälften über die volle Länge der Überfeder überlappen, wird eine geschlossene Kastenform erreicht und die Stabilität der Verbindung wesentlich erhöht. Durch die Überlappung wird das obere Wandungsteil zwischen dem umgebogenen Bereich der Verbindungslappen und dem unteren Wandungsteil eingeklemmt. Die Klemmwirkung fügt zu der formschlüssigen Verbindung noch eine kraftschlüssige Komponente hinzu.

Die Wandungshälften sind somit sowohl in Längsrichtung als auch in Querrichtung der Überfeder fest miteinander verbunden. Auch bei einer starken mechanischen Belastung, wie z.B. einer Verwindung oder Trittbelastung der Überfeder besteht daher nicht die Gefahr, daß sich die Verbindung der Wandungshälften löst.

Die Ausnehmungen sind vorzugsweise im oberen Wandungsteil als Langlöcher ausgebildet. Zumindest eine Ausnehmung kann jedoch auch als eine U-förmige Ausnehmung am anschlußseitigen oder am kontaktseitigen Rand des oberen Wandungsteiles ausgebildet sein.

Die Ausbildung der Ausnehmungen als Langlöcher hat den Vorteil, daß die Verbindungslappen nach dem Umbiegen derart verformt werden können, daß sie sich an Wänden der Ausnehmungen abstützen.

Die Verformung der Verbindungslappen erfolgt günstigerweise durch Verpressen oder Einbringung einer oder mehrerer Kerben an der Oberseite der Verbindungslappen.

Um die Grundfeder möglichst stabil zu umschließen ist es notwendig, die Kontaktfläche zwischen Überfeder und Grundfeder möglichst groß zu halten. Hierzu ist günstigerweise in dem oberen Wandungsteil vor dem Überlappungsbereich eine Kröpfung in der Materialdicke des unteren Wandungsteiles vorgesehen.

Weitere vorteilhafte Ausgestaltungen ergeben sich aus den Unteransprüchen.

Die Erfindung wird im folgenden anhand eines in der Zeichnung dargestellten Ausführungsbeispiels näher erläutert.

In den Zeichnungen zeigen
Fig.1 eine perspektivische Darstellung des Buchsenkontaktes mit Blick auf die geteilte vierte Wandung,
Fig.2 in entsprechender Darstellung den Buchsenkontakt mit Blick auf die erste Wandung,
Fig.3 eine perspektivische Darstellung einer weiteren Ausführungsvariante der Überfeder mit Blick auf die geteilte vierte Wandung,
Fig.4 eine Kontaktkammer eines einen Buchsenkontakt aufnehmenden Kontaktträgers im Querschnitt und
Fig.5 in einer Teilansicht im Schnitt die Kontaktzone des Buchsenkontaktes.

Die Figuren 1 und 2 zeigen einen Buchsenkontakt 1, welcher aus einer Grundfeder 2 und einer Überfeder 3 besteht. Der gesamte Buchsenkontakt 1 wird in eine Kontaktkammer 4 eines Kontaktträgers 5 (siehe Fig. 4), z.B. in ein ein- oder mehrreihige Kontaktkammern aufweisendes Buchsengehäuse einer elektrischen Steckverbindung eingesteckt. Die Grundfeder 2 ist mit einem z.B. als Crimpanschluß ausgebildeten Anschlußteil 6 für einen elektrischen Leiter und mit einem Kontaktteil 7 ausgebildet, welches eine im Querschnitt z.B. U-förmige oder reckteckförmige Federschenkelbasis 8 aufweist, von der die Federschenkel 9 und 10 (siehe Fig. 5) für die Kontaktierung eines Steckkontaktes, z.B. eines Kontaktmessers, ausgehen. Die Federschenkel 9 und 10 der Grundfeder 2 gehen z.B. von der Deckenwandung und der Wandung einer im Querschnitt rechteckförmigen Federschenkelbasis 8 aus und können als normale Gabelfederarme oder als Doppelflachfederkontakte ausgebildet sein, aber auch durch Längsschlitzung mehrere Kontaktlamellen je Federschenkel aufweisen. Bei dem dargestellten Buchsenkontakt 1 besitzt jeder Federschenkel 9, 10 vier Kontaktlamellen.

Die Überfeder 3 ist im Querschnitt ebenfalls rechteckig ausgebildet, so daß sie das gesamte Kontaktteil 7 der Grundfeder 2 mit vier Wandungen 11-14 kastenförmig umschließt. Die erste Wandung 11 bildet die Deckenwandung, die zweite und dritte Wandung 12,13 bilden die Seitenwandungen und die vierte Wandung 14 stellt die Bodenwandung dar. In dem dem Anschlußteil 6 der Grundfeder 2 zugewandten unteren Teilbereich der ersten Wandung 11 ist ein Rasthaken 15 als Primärsicherung für einen in eine Kontaktkammer 4 des Kontaktträgers 5 einzuführenden Buchsenkontakt 1 nach außen gebogen. Der Rasthaken 15 weist an seiner äußeren Stirnseite in der Mitte eine nach außen vorstehende Wölbung 16 auf und ist beidseitig der Wölbung 16 mit einer Einprägung 17 versehen. Durch die Einprägungen 17 entstehen relativ scharfe Kanten an der Stirnseite des Rasthaken 15, welche dazu beitragen, daß der Rasthaken 15 den Buchsenkontakt 1 besser in der Kontaktkammer 4 fixiert. Die nach außen weisende Wölbung 16 im Rasthaken 15 trägt ebenso zur besseren Fixierung des Buchsenkontaktes 1 in der Kontaktkammer 4 bei.

Damit der Rasthaken 15 möglichst stark gegen die Innenwand der Kontaktkammer 4 gepreßt wird, ist in der Biegelinie zwischen dem Rasthaken 15 und der ersten Wandung 11 eine Versteifungssicke 18 vorgesehen. Die Versteifungssicke 18 erschwert das Zurückbiegen des Rasthakens 17 zur ersten Wandung 11 hin.

Für die Festlegung der Überfeder 3 an der Grundfeder 2 sind an der zweiten und dritten Wandung 12,13 der Überfeder 3 durch Trennschnitte gebildete Umlegelappen 19,20 vorgesehen, welche in entsprechende Öffnungen 21,22 an den Seitenwandungen der Federschenkelbasis 8 eingreifen.

Die Grundfeder 2 und die Überfeder 3 sind aus Stanz-Biegeteilen aus Blech hergestellt und sind daher herstellungsbedingt in einer Wandung zweigeteilt.

Bei der Überfeder 3 ist die vierte Wandung 14 zweigeteilt und besteht aus den beiden Wandungsteilen 14a und 14b. Um eine stabile geschlosse Kastenform zu erreichen sind die Wandungsteile 14a,14b in der nachfolgend beschriebenen Art und Weise verbunden.

Die Wandungsteile 14a und 14b überlappen sich über die volle Länge der Überfeder 3. Durch die Überlappung wird ein unteres Wandungsteil 14a und ein oberes Wandungsteil 14b gebildet. An dem unteren Wandungsteil 14a sind zwei Verbindungslappen 23 ausgebildet, welche um 90° nach oben umgebogen und durch entsprechende Ausnehmungen 24 im oberen Wandungsteil 14b gesteckt sind. Zur formschlüssigen Verbindung der Wandungsteile 14a und 14b werden die Verbindungslappen 23 nach dem Druchstecken durch die Ausnehmungen 24 nochmals um 90° umgebogen, so daß das obere Wandungsteil 14a zwischen dem umgebogenen oberen Bereich der Verbindungslappen 23 und dem unteren Wandungsteil 14a eingeklemmt ist.

Beim Umbiegen des oberen Bereiches der Verbindungslappen 23 werden diese so verpreßt, daß die Verbindungslappen 23 gegen die Seitenwandungen der Öffnung 24 gedrückt werden. Hierdurch wird jede Bewegungsmöglichkeit der Wandungsteile 14a und 14b nach dem Verpressen zueinander ausgeschlossen. Zusätzlich oder alternativ zu dem Verpressen können die Oberseiten der umgebogenen Verbindungslappen 23 mit Kerben 25 versehen werden, so daß sich die Verbindungslappen in Längsrichtung der Überfeder 3 verbreitern und ebenfalls gegen die Seitenwandungen der Ausnehmungen 24 gepreßt werden. Die Kerben 25 sind quer zur Längsrichtung der Überfeder 3 angeordnet.

Die zwei Verbindungslappen 23, über welche die Wandungsteile 14a und 14b miteinander verbunden sind, sind in Einsteckrichtung des Buchsenkontaktes 1 im wesentlichen im vorderen und hinteren Bereich des unteren Wandungsteiles 14a angeordnet.

Der näher zum Anschlußteil 6 der Grundfeder 2 gelegene Verbindungslappen 23 ist wesentlich breiter ausgebildet und an seiner Oberseite mit zwei oder mehr Kerben 25 versehen.

Damit die Überfeder 3 die rechteckige Grundfeder 2 nahezu vollständig umschließt, ist das obere Wandungsteil 14b vor dem Überlappungsbereich mit dem unteren Wandungsteil 14a durch eine Kröpfung 26 abgebogen.

An der in Einsteckrichtung weisenden Stirnseite des unteren Wandungsteiles 14a ist ein weiterer Lappen 27 angeordnet, welcher ebenfalls um 90° nach oben umgebogen und dessen etwas breiterer oberer Bereich nochmals um 180° wieder nach unten gefaltet ist. Der obere umgefaltete Bereich des Lappens 27 bildet ein Polarisierungselement 28 für den Buchsenkontakt 1, so daß ein Falschstecken des Buchsenkontaktes 1 in die Kontaktkammer eines Kontaktträgers verhindert wird. Der Lappen 27 ist seitlich versetzt zur Längsachse der Überfeder 3 angeordnet. Der obere umgefaltete Bereich ist in Richtung Längsachse der Überfeder 3 verbreitert, jedoch ebenso noch seitlich versetzt zur Längsachse der Überfeder 3 angeordnet. Er kann jedoch auch mittig zur Längsachse der Überfeder 3 angeordnet sein, um mit der Kontaktkammer 4, wie sie in Figur 4 dargestellt ist zusammenzupassen. Wie die Schnittdarstellung in Fig. 4 zeigt, ist die Kontaktkammer 4 des Kontaktträgers 5 für das Polarisierungselement 28 mit einer entsprechenden Polarisierungsnut 29 ausgebildet.

Um das Einstecken des Buchsenkontaktes 1 in die Kontaktkammer 4 des Kontaktträgers 5 nicht zu behindern, sind die Abmessungen des Polarisierungselementes 28 quer zur Einschubrichtung geringer, als diejenigen der Polarisierungsnut 29.

An der geteilten vierten Wandung 14 und an der ersten Wandung 11 der Überfeder 3 ist für jeden Federschenkel 9, 10 der Grundfeder 2 eine nach innen gebogene Überfederzunge 30 ausgebildet, die in etwa in Höhe der Kontaktzone 31 (siehe Fig. 5) auf den Federschenkeln 9, 10 aufliegen.

Figur 3 zeigt eine weitere Ausführungsvariante der Überfeder 3. Die Verbindung der Wandungsteile 14a und 14b erfolgt anschlußseitig und kontaktseitig über zwei gleich breite Verbindungslappen 23, welche an ihrer Oberseite mit jeweils nur einer Einprägung 25 versehen sind. Die anschlußseitge Ausnehmung 24 im oberen Wandungsteil 14a ist U-förmig ausgebildet. Der Rasthaken 15 ist am anschlußseitigen Rand der ersten Wandung 11 ausgebildet und wird durch zwei Einschnitte 32, 33, welche von der zum Anschlußteil 6 weisenden Stirnseite der ersten Wandung 11 beginnen, erzeugt.

## Patentansprüche

1. Buchsenkontakt (1), bestehend aus einer Überfeder (3) und einer Grundfeder (2), wobei die Überfeder (3) die Grundfeder (2) mit einer ersten (11), zweiten (12), dritten (13) und einer geteilten vierten Wandung (14) kastenförmig umschließt und zur formschlüssigen Verbindung der Wandungsteile (14a,14b) der geteilten vierten Wandung (14) an dem einen Wandungsteil (14a) mindestens zwei Verbindungslappen (23) ausgebildet sind, welche in Einsteckrichtung des Buchsenkontaktes (1) im vorderen und hinteren Bereich des Wandungsteiles (14a) angeordnet sind,
**dadurch gekennzeichnet, daß**
an dem anderen Wandungsteil (14b) für jeden Verbindungslappen (23) eine Ausnehmung (24) ausgebildet ist und die Verbindungslappen (23) durch die Ausnehmungen (24) durchgesteckt und umgebogen sind und sich die beiden Wandungsteile (14a,14b) über die volle Länge der Überfeder (3) überlappen.

2. Buchsenkontakt nach Anspruch 1,
**dadurch gekennzeichnet, daß**
durch die Überlappung der Wandungsteile (14a,14b) der Überfeder (3) ein unteres Wandungsteil (14a) und ein oberes Wandungsteil (14b) gebildet wird und die Verbindungslappen (23) an dem unteren Wandungsteil (14a) und die Ausnehmungen (24) an dem oberen Wandungsteil (14b) ausgebildet sind.

3. Buchsenkontakt nach Anspruch 2,
**dadurch gekennzeichnet, daß**
zumindest eine Ausnehmung (24) als Langloch innerhalb des oberen Wandungsteiles (14b) ausgebildet ist.

4. Buchsenkontakt nach Anspruch 2,
**dadurch gekennzeichnet, daß**
zumindest eine Ausnehmung (24) als U-förmige Ausnehmung am anschlußseitigen oder kontaktseitigen Rand des oberen Wandungsteiles (14b) ausgebildet ist.

5. Buchsenkontakt nach einem der Ansprüche 1 bis 4,
**dadurch gekennzeichnet, daß**
die Verbindungslappen (23) nach dem Umbiegen derart verformt werden, daß sie sich an den Wänden der Ausnehmungen (24) abstützen.

6. Buchsenkontakt nach Anspruch 5,
**dadurch gekennzeichnet, daß**
die Verformung der Verbindungslappen (23) durch Verpressen oder Einbringung einer oder mehrerer Kerben (25) an der Oberseite der Verbindungslappen (23) erfolgt.

7. Buchsenkontakt nach einem der Ansprüche 1 bis 6,
**dadurch gekennzeichnet, daß**
aus der ersten Wandung (11) ein sich in Längsrichtung der Überfeder (3) erstreckender Rasthaken (15) herausgeschnitten und nach außen gebogen ist.

8. Buchsenkontakt nach einem der Ansprüche 2 bis 7,
**dadurch gekennzeichnet, daß**
das obere Wandungsteil (14b) vor dem Überlappungsbereich eine Kröpfung (26) in der Materialdicke des unteren Wandungsteiles (14a) aufweist.

9. Buchsenkontakt nach einem der Ansprüche 2 bis 8,
**dadurch gekennzeichnet, daß**
an dem unteren Wandungsteil (14a) ein Polarisierungselement (28) ausgebildet ist.

10. Buchsenkontakt nach einem der Ansprüche 1 bis 9,
**dadurch gekennzeichnet, daß**
zur Befestigung der Überfeder an der Grundfeder (2) an der sich gegenüberliegenden zweiten und dritten Wandung (12,13) der Überfeder (3) Umlegelappen (19,20) ausgebildet sind, welche nach innen biegbar sind und in entsprechende Öffnungen (21,22) an der Grundfeder (2) eingreifen.

## Claims

1. A receptacle contact (1), comprising a top spring (3) and a base spring (2), with the top spring (3) surrounding the base spring (2) in the manner of a box by means of a first (11), a second (12), a third (13) and a split fourth (14) wall, and for the purpose of form-fittingly connecting the wall parts (14a, 14b) of the split fourth wall (14) at least two connection tabs (23) being constructed on the one wall part (14a), these connection tabs being arranged, as seen in the direction of inserting the receptacle contact (1), in the front and rear regions of the wall part (14a),
**characterised in that** a cutout (24) is made in the other wall part (14b) for each connection tab (23), and the connection tabs (23) are pushed through the cutouts (24) and bent around, and the two wall parts (14a, 14b) overlap over the full length of the top spring (3).

2. A receptacle contact according to Claim 1, **characterised in that** by overlapping the wall parts (14a, 14b) of the top spring (3) a lower wall part (14a) and an upper wall part (14b) are formed, and the connection tabs (23) are constructed on the lower wall part (14a) and the cutouts (24) are made on the upper wall part (14b).

3. A receptacle contact according to Claim 2, **characterised in that** at least one cutout (24) is made in the form of an elongate hole within the upper wall part (14b).

4. A receptacle contact according to Claim 2, **characterised in that** at least one cutout (24) is made in the form of a U-shaped cutout on that edge of the upper wall part (14b) on the terminal side or on the contact side.

5. A receptacle contact according to one of Claims 1 to 4, **characterised in that** the connection tabs (23) are shaped after the bending around such that they are supported against the walls of the cutouts (24).

6. A receptacle contact according to Claim 5, **characterised in that** the shaping of the connection tabs (23) is performed by pressing or introducing one or more notches (25) on the upper side of the connection tabs (23).

7. A receptacle contact according to one of Claims 1 to 6, **characterised in that** a latching hook (15) extending in the longitudinal direction of the top spring (3) is cut out of the first wall (11) and bent outwards.

8. A receptacle contact according to one of Claims 2 to 7, **characterised in that** the upper wall part (14b) has in front of the overlapping region a kink (26) in the material thickness of the lower wall part (14a).

9. A receptacle contact according to one of Claims 2 to 8, **characterised in that** a polarising element (28) is constructed on the lower wall part (14a).

10. A receptacle contact according to one of Claims 1 to 9, **characterised in that**, for the purpose of securing the top spring to the base spring (2), tabs (19, 20) for laying around are constructed on the mutually opposing second and third walls (12, 13) of the top spring (3), and these may be bent inwards and engage in corresponding openings (21, 22) in the base spring (2).

## Revendications

1. Contact de douille (1), comportant un ressort de couverture (3) et un ressort de base (2), le ressort de couverture (3) renfermant le ressort de base (2) par une première (11), une deuxième (12), une troisième (13) et une quatrième paroi divisée (14) en forme de caisson, au moins deux pattes de liaison (23) étant agencées sur une partie de paroi (14a) en vue d'assurer la liaison ferme des parties de paroi (14a, 14b) de la quatrième paroi divisée (14) et étant positionnées dans la section avant et la section arrière de la partie de paroi (14a), dans le sens d'insertion du contact de douille,
**caractérisé en ce qu'**un évidement (24) est formé dans l'autre partie de paroi (14b) pour chaque patte de liaison (23), les pattes de liaison (23) étant insérées à travers les évidements (24) et repliées, les deux parties de paroi (14a, 14b) se chevauchant sur l'ensemble de la longueur du ressort de couverture (3).

2. Contact de douille selon la revendication 1, **caractérisé en ce que** le chevauchement des parties de paroi (14a, 14b) du ressort de couverture (3) établit une partie de paroi inférieure (14a) et une partie de paroi supérieure (14b), les pattes de liaison (23) étant agencées sur la partie de paroi inférieure (14a) et les évidements (24) étant agencés sur la partie de paroi supérieure (14b).

3. Contact de douille selon la revendication 2, **caractérisé en ce qu'**au moins un évidement (24) est agencé dans la partie de paroi supérieure (14b) sous forme d'un trou oblong.

4. Contact de douille selon la revendication 2, **caractérisé en ce qu'**au moins un évidement (24) est agencé sur le bord du côté du raccordement ou de contact de la partie de paroi supérieure (14b) sous forme d'un évidement en U.

5. Contact de douille selon l'une des revendications 1 à 4, **caractérisé en ce que** les pattes de liaison (23) sont déformées après le pliage de sorte à être supportées sur les parois des évidements (24).

6. Contact de douille selon la revendication 5, **caractérisé en ce que** la déformation des pattes de liaison (23) est assurée par pressage ou agencement d'une ou de plusieurs entailles (25) sur le côté supérieur des pattes de liaison (23).

7. Contact de douille selon l'une des revendications 1 à 6, **caractérisé en ce qu'**un crochet d'arrêt (15) s'étendant dans a direction longitudinale du ressort de couverture (3) est découpé de la première paroi (11) et replié vers l'extérieur.

8. Contact de douille selon l'une des revendications 2 à 7, **caractérisé en ce que** la partie de paroi supérieure (14b) comporte devant la section de chevauchement une coudure (26) dans l'épaisseur de matériau de la partie de paroi inférieure (14a).

9. Contact de douille selon l'une des revendications 2 à 8, **caractérisé en ce que** la partie de paroi inférieure (14a) comporte un élément de polarisation (28).

10. Contact de douille selon l'une des revendications 1 à 9, **caractérisé en ce qu'**en vue de la fixation du ressort de couverture sur le ressort de base (2), les deuxième et troisième parois opposées (12, 13) du ressort de couverture (3) comportent des pattes repliées (19, 20), pouvant être repliées vers l'intérieur et s'engageant dans des ouvertures correspondantes (21, 22) dans le ressort de base (2).
